# EUROPÄISCHE PATENTSCHRIFT

(11) **EP 3 543 436 B1**
(45) Veröffentlichungstag und Bekanntmachung des Hinweises auf die Patenterteilung: **03.05.2023**
(21) Anmeldenummer: 19163179.5
(22) Anmeldetag: 15.03.2019
(51) Int. Cl.: E05B 17/20, E05B 47/00, E05C 7/04, E05C 9/04

(54) **GEGENSCHLOSS FÜR EINE STANDFLÜGELTÜR**
COUNTER LOCK FOR A PASSIVE DOOR
CONTRE-SERRURE POUR VANTAIL PASSIF

(30) Priorität: 22.03.2018 DE 102018106832
(43) Veröffentlichungstag der Anmeldung: 25.09.2019
(73) Patentinhaber: dormakaba Deutschland GmbH, 58256 Ennepetal (DE)
(72) Erfinder: Schneider, Marc-Andre, 58256 Ennepetal (DE); Ehrenthal, Saskia, 58256 Ennepetal (DE); Gröne, Kai, 58256 Ennepetal (DE); Gosch, Stephan, 58256 Ennepetal (DE); Speckamp, Hans-Rainer, 58256 Ennepetal (DE)
(74) Vertreter: Balder IP Law, S.L.

(56) Entgegenhaltungen:
- EP-A1- 2 749 721
- EP-A2- 1 970 505
- EP-A2- 2 264 268
- DE-A1- 3 636 236
- DE-A1-102013 112 380
- DE-T2- 60 118 862
- DE-U1-202009 003 976

## Beschreibung

Die vorliegende Erfindung betrifft ein Gegenschloss gemäß der im Oberbegriff des Anspruchs 1 näher definierten Art.

Aus dem Stand der Technik sind Türen mit Gang- und Standflügeltüren bekannt, wobei in der Gangflügeltür ein Schloss und in der Standflügeltür ein Gegenschloss angeordnet sein können. Ein Schloss umfasst dabei üblicherweise ein Riegelelement, welches im Eingriff mit einer Öffnung des Gegenschlosses stehen kann. Dies ermöglicht eine Verriegelung der Standflügeltür mit der Gangflügeltür. Als weitere Maßnahme zur Verriegelung können Riegelstangen des Gegenschlosses vorgesehen sein. Solche stehen bspw. im Eingriff mit einer Ausnehmung eines Schließelements in einem Türrahmen, einer Wand, einer Decke und/oder in einem Boden, um die Bewegung der Standflügeltür der Tür zu verhindern. Problematisch ist, dass unter Umständen eine Manipulation zur Aufhebung dieser Verriegelung möglich sein kann. Solch eine Manipulation kann den Versuch beinhalten, eine Riegelstange in das Gegenschlossgehäuse hineinzubewegen. Auf diese Weise kann die Mechanik des Gegenschlosses in Gang gesetzt werden und eine unbefugte Entriegelung bewirken.

Gegenschlösser nach dem Stand der Technik umfassen zudem viele Elemente, um die Bewegung der Riegelstangen und/oder ein Zurückdrängen des Riegelelements aus dem Gegenschloss hinaus mechanisch und/oder elektromechanisch zu bewerkstelligen.

In diesem Zusammenhang ist aus der EP 2 264 268 A ein Treibriegelschloss für eine einen Gangflügel aufweisende Tür, mit einem Fallenauswerfer, einem parallel zu einer Stulp verschiebbaren Steuerschieber, einem vom Steuerschieber angetriebenen Fallenauswerferantrieb, und einem Einzugsschieber für eine Treibstange bekannt. Ein Kopplungsglied ist vorgesehen, welches beim Betätigen des Steuerschiebers zeitlich verzögert den Einzugschieber antreibt.

Außerdem ist aus der DE 36 36 236 A1 ein Panikverschluss für zweiflügelige Türen bekannt, bestehend aus einem Falle und Riegel aufweisenden Panikschloss, das einerseits mit einer innenseitigen Drehhandhabe unmittelbar und andererseits mit einer außenseitigen Drehhandhabe mittelbar nach einer Schlüsselbetätigung in die Offenstellung überführbar ist, und einem Gegenkasten, dessen Stulpblech das mit der Falle und dem Riegel des Panikschlosses zusammenwirkende Schließblech bildet und mindestens eine mit ihrem Riegelende in eine entsprechende Aufnahme am Türrahmen eingreifende Treibstange aufweist, die lediglich mit einer innenseitigen Drehhandhabe entgegen der Wirkung einer Feder in die Offenstellung überführbar ist. Die federbelastete Treibstange weist gegen Rückkehren in die Sperrstellung einen im Gegenkasten angeordneten, etwa rechtwinklig zur Verschieberichtung der Treibstange verschiebbaren Schieber auf, der mit seinem einen Ende aus dem Stulpblech des Gegenkastens herausragt und mit einem am Stulpblech des Panikschlosses vorgesehenen Auslöser zur Freigabe der Treibstange entgegen der Wirkung einer Feder verschiebbar ist.

Es ist daher eine Aufgabe der vorliegenden Erfindung, zumindest einen voranstehend beschriebenen Nachteil zumindest teilweise zu beheben. Insbesondere ist es Aufgabe der vorliegenden Erfindung, die Verriegelung und/oder Entriegelung des Gegenschlosses auf einfache und/oder sichere Weise bereitzustellen.

Die voranstehende Aufgabe wird gelöst durch ein Gegenschloss mit den Merkmalen des Anspruchs 1. Weitere Merkmale und Details der Erfindung ergeben sich aus den jeweiligen Unteransprüchen, der Beschreibung und den Zeichnungen.

Die Aufgabe wird insbesondere gelöst durch ein Gegenschloss für eine Standflügeltür mit einem Gegenschlossgehäuse und mit einem Schieber. Das erfindungsgemäße Gegenschloss umfasst des Weiteren einen Riegelelementbetätiger, und wenigstens einen ersten Riegelstangenanschluss zum Verbinden mit einer ersten Riegelstange.

Hierbei ist der Schieber an dem Gegenschlossgehäuse translatorisch bewegbar gelagert. Der Riegelelementbetätiger ist mittels des Schiebers von einer zurückgezogenen Position in eine Wirkposition bewegbar. Es ist insbesondere vorgesehen, dass der erste Riegelstangenanschluss mittels des Schiebers von einer ersten Position in eine zweite Position bewegbar ist. Die erste Riegelstange kann mittels des ersten Riegelstangenanschlusses in eine ausgefahrene Position und in eine eingefahrene Position bewegt werden, wobei die Standflügeltür in der ausgefahrenen Position verriegelt ist und in der eingefahrenen Position die durch die erste Riegelstange verursachte Verriegelung aufgehoben ist, wobei wenn sich die erste Riegelstange in der eingefahrenen Position befindet sich der erste Riegelstangenanschluss entsprechend in seiner zweiten Position befindet. In anderen Worten kann eine Mechanik des Gegenschlosses vorgesehen sein, welche den Schieber nutzt, um den Riegelstangenanschluss zwischen der ersten und der zweiten Position zu bewegen. Somit kann eine einfache Lösung bereitgestellt werden, um mittels des Schiebers mehrere Elemente des Gegenschlosses zu bewegen. Insbesondere kann mittels des Schiebers mehrere Entriegelungsvorgänge vorgenommen und/oder Verriegelungsvorgänge zumindest zugelassen werden.

Erfindungsgemäß ist vorgesehen, dass der Riegelelementbetätiger eine Blockadefläche umfasst, wobei der Riegelelementbetätiger in der zurückgezogenen Position eine Bewegung des ersten Riegelstangenanschlusses in die zweite Position blockiert. Damit kann ein Manipulationsschutz bereitgestellt werden, da auch ein vollständiges Eindrücken der Riegelstange in das Gegenschlossgehäuse und/oder ein Auslösen der Mechanik des Gegenschlosses zur Entriegelung durch die Blockadefläche verhindert

Erfindungsgemäß ermöglicht die Blockadefläche, wenn sich der Riegelelementbetätiger in der Wirkposition befindet, eine Bewegung des ersten Riegelstangenanschlusses von der ersten Position in die zweite Position , wobei die Blockadefläche des Riegelelementbetätigers durch die Bewegung des Riegelelementbetätigers von der zurückgezogenen Position in die Wirkposition einen Bewegungsraum für den ersten Riegelstangenanschluss freigibt.

Vorteilhafterweise sind dabei der Schieber und der Riegelstangenanschluss als zwei separate Teile ausgebildet, und können vorzugsweise relativ zueinander bewegbar im Gegenschlossgehäuse gelagert sein. Vorteilhafterweise sind dabei der Schieber und der Riegelelementbetätiger als zwei separate Teile ausgebildet, und können vorzugsweise relativ zueinander bewegbar im Gegenschlossgehäuse gelagert sein.

Der Schieber kann insbesondere einstückig und/oder materialeinheitlich ausgebildet sein.

Bevorzugt ist eine erste Riegelstange mit dem ersten Riegelstangenanschluss verbindbar. Die erste Riegelstange ist mittels des ersten Riegelstangenanschlusses bewegbar. Die erste Riegelstange kann in eine ausgefahrene Position und in eine eingefahrene Position bewegt werden. In der ausgefahrenen Position befindet sich die erste Riegelstange im Eingriff mit einem ersten Schließelement. Das erste Schließelement befindet sich in einem Türrahmen, in einem Boden oder einer Wand. Somit dient die erste Riegelstange in der ausgefahrenen Position dazu, die Standflügeltür zu verriegeln. In der eingefahrenen Position befindet sich die erste Riegelstange außer Eingriff mit dem Schließelement. Somit ist in der eingefahrenen Position die durch die erste Riegelstange verursachte Verriegelung aufgehoben. Der erste Riegelstangenanschluss bewegt sich zusammen mit der ersten Riegelstange. Befindet sich die erste Riegelstange in der ausgefahrenen Position, so befindet sich der erste Riegelstangenanschluss entsprechend in einer ersten Position. Befindet sich die erste Riegelstange in der eingefahrenen Position, so befindet sich der erste Riegelstangenanschluss entsprechend in einer zweiten Position. Das Gegenschloss kann die erste Riegelstange umfassen oder mit der ersten Riegelstange verbindbar sein. Eine Offenbarung bezüglich der Bewegung und/oder Positionierung der ersten Riegelstange in der/die eingefahrenen und/oderausgefahrene Position schließt damit ebenfalls eine Offenbarung bezüglich der Bewegung und/oder Positionierung des ersten Riegelstangenanschlusses in der/die erste und zweite Position mit ein.

Das Gegenschloss umfasst bevorzugt zumindest einen zweiten Riegelstangenanschluss zur Verbindung einer zweiten Riegelstange. Bevorzugt ist die zweite Riegelstange mittels des zweiten Riegelstangenanschlusses bewegbar. Die zweite Riegelstange kann in eine ausgefahrene Position und in eine eingefahrene Position bewegt werden. In der ausgefahrenen Position befindet sich die zweite Riegelstange im Eingriff mit einem zweiten Schließelement. Das zweite Schließelement befindet sich in einem Türrahmen, in einem Boden oder einer Wand. Somit dient die zweite Riegelstange in der ausgefahrenen Position dazu, die Standflügeltür zu verriegeln. In der eingefahrenen Position befindet sich die zweite Riegelstange außer Eingriff mit dem Schließelement. Somit ist in der eingefahrenen Position die durch die zweite Riegelstange verursachte Verriegelung aufgehoben. Der zweite Riegelstangenanschluss bewegt sich zusammen mit der zweiten Riegelstange. Befindet sich die zweite Riegelstange in der ausgefahrenen Position, so befindet sich der zweite Riegelstangenanschluss entsprechend in einer ersten Position. Befindet sich die zweite Riegelstange in der eingefahrenen Position, so befindet sich der zweite Riegelstangenanschluss entsprechend in einer zweiten Position. Das Gegenschloss kann die zweite Riegelstange umfassen oder mit der zweiten Riegelstange verbindbar sein. Eine Offenbarung bezüglich der Bewegung und/oder Positionierung der zweiten Riegelstange in der/die eingefahrenen und/oderausgefahrene Position schließt damit ebenfalls eine Offenbarung bezüglich der Bewegung und/oder Positionierung des zweiten Riegelstangenanschlusses in der/die erste und/oder zweite Position mit ein.

Beispielsweise kann die erste Riegelstange einer unteren Riegelstange entsprechen. Die zweite Riegelstange kann einer oberen Riegelstange entsprechen. Die Bewegungen der ersten und der zweiten Riegelstange in die ausgefahrene und/oder eingezogene Position können gegenläufig zueinander sein. Die Bewegung des ersten Riegelstangenanschlusses und des zweiten Riegelstangenanschlusses können zumindest teilweise gekoppelt sein. So ist es denkbar, dass sich bei einem Entriegelungsvorgang des Standflügels sowohl die erste Riegelstange als auch die zweite Riegelstange von der jeweiligen ausgefahrenen Position in die jeweilige eingefahrene Position bewegen. Bei einem Verriegelungsvorgang bewegen sich erste Riegelstange und die zweite Riegelstange von der jeweiligen eingefahrenen Position zu der jeweiligen ausgefahrenen Position. Der erste und der zweite Riegelstangenanschluss bewegen sich entsprechend.

Es kann bei dem Gegenschloss der erste Riegelstangenanschluss als unterer Riegelstangenanschluss für die erste Riegelstange als eine untere Riegelstange, insbesondere Treibriegelstange, und der zweiter Riegelstangenanschluss als oberer Riegelstangenanschluss für die zweite Riegelstange als eine obere Riegelstange, insbesondere Treibriegelstange, vorgesehen sein. Die Richtungsangaben beziehen sich dabei auf die Einbaulage des Gegenschlosses im montierten Zustand. Der Riegelstangenanschluss dient dabei zum Anschließen der jeweiligen Riegelstange in einem Gegenschlossgehäuse, um über die Positionierung des Riegelstangenanschlusses die Riegelstange zu bewegen.

Es kann sein, dass in der eingefahrenen Position der ersten und/oder zweiten Riegelstange ein Kraftspeicher gespannt ist. Es ist denkbar, dass bei einem Schließen der Standflügeltür die erste und/oder die zweite Riegelstange mittels des Kraftspeichers in die ausgefahrene Position bewegbar sind. Das Gegenschloss kann somit selbstverriegelnd ausgebildet sein.

Beispielsweise kann in der eingefahrenen Position der oberen Riegelstange ein Federelement gespannt sein. Das Federelement kann somit dem Kraftspeicher entsprechen. Das Federelement kann innerhalb oder außerhalb des Gegenschlossgehäuses angeordnet sein. Die obere Riegelstange kann durch ein Auslöseelement, z. B. ein Schaltschloss, in der eingefahrenen Position bei gespannten Federelement gehalten sein. Bei Schließen der Standflügeltür gibt das Auslöseelement, z. B. das Schaltschloss, die Bewegung der oberen Riegelstange frei. Die obere Riegelstange bewegt sich daraufhin mittels des Federelements in die ausgefahrene Position.

Die untere Riegelstange kann sich durch die Kraft einer Gegenschlossfeder in die ausgefahrene Position bewegen. Die Gegenschlossfeder kann insbesondere in dem Gegenschlossgehäuse angeordnet sein.

Es kann außerdem vorteilhaft sein, wenn das Gegenschloss, insbesondere als Standflügelschloss, benachbart zu dem Schloss, insbesondere Gangflügelschloss, anordenbar ist, um ein Riegelelement des Schlosses zur Verriegelung aufzunehmen. Hierzu kann das Gegenschloss z. B. eine entsprechende Öffnung für das Riegelelement aufweisen. Damit kann eine Tür, welche z. B. einen Standflügel und einen Gangflügel aufweist, zuverlässig verriegelt werden.

Der Riegelelementbetätiger dient dazu, das Riegelelement aus dem Gegenschlossgehäuse zu bewegen. Insbesondere umfasst das Schloss das Riegelelement. In einem verriegelten Zustand des Schlosses greift das Riegelelement in die Öffnung des Gegenschlosses ein. Hierbei befindet sich das Riegelelement in einer Verriegelungsstellung. Der Riegelelementbetätiger lässt in der zurückgezogenen Position zu, dass das Riegelelement in die Öffnung eingreifen kann. Der Riegelelementbetätiger kann durch eine Bewegung von der zurückgezogenen Position in die Wirkposition das Riegelelement aus der Verriegelungsstellung in eine Entriegelungsstellung bewegen. In der Entriegelungsstellung des Riegelelements befindet sich das Riegelelement außer Eingriff mit der Öffnung. Der Riegelelementbetätiger kann in der Wirkposition das Riegelelement in der Entriegelungsstellung halten, solange sich das Schloss und das Gegenschloss gegenüberliegen. Der Riegelelementbetätiger kann durch die Bewegung in die Wirkposition das Riegelelement aus dem Gegenschlossgehäuse herauszudrücken.

Es ist denkbar, dass der Schieber zumindest teilweise zeitgleich den Riegelstangenanschluss und den Riegelelementbetätiger bewegt. Dies ermöglicht es, dass bei der Bewegung des Riegelstangenanschlusses durch den Schieber die Riegelstange zuverlässig eingefahren werden kann, während der Schieber zugleich mittels des Riegelelementbetätigers das Riegelelement bewegen kann.

Es ist optional vorgesehen, dass das Gegenschloss eine Betätigungsvorrichtung umfasst, wobei mittels der Betätigungsvorrichtung die Riegelstange, insbesondere über die Positionierung des Riegelstangenanschlusses, von einer ausgefahrenen Position in eine eingefahrene Position bewegbar ist. Die Betätigungsvorrichtung ist bspw. als eine Nuss und/oder ein Schließzylinder und/oder ein Motor zur Bewegung der Riegelstange ausgebildet.

Gemäß der Erfindung ist vorgesehen, dass der Riegelelementbetätiger eine Blockadefläche umfasst, wobei der Riegelelementbetätiger in der zurückgezogenen Position über die Blockadefläche eine Bewegung des ersten Riegelstangenanschlusses in die zweite Position blockiert. Erfindungsgemäß ist der Riegelstangenanschluss in der zweiten Position weiter in das Gegenschlossgehäuse eingefahren als in der ersten Position, sodass durch die Blockadefläche ein Einfahren der zugehörigen Riegelstange in das Gegenschlossgehäuse zuverlässig verhindert werden kann. Hierzu ist die Blockadefläche zur direkten Kontaktierung mit dem ersten Riegelstangenanschluss in der zurückgezogenen Position des Riegelelementbetätigers ausgeführt, sodass in dieser zurückgezogenen Position die Blockadefläche die weitere Bewegung des ersten Riegelstangenanschlusses blockiert. Damit wird ein Manipulationsschutz bereitgestellt, da auch ein vollständiges Eindrücken der Riegelstange in das Gegenschlossgehäuse und/oder ein Auslösen der Mechanik des Gegenschlosses zur Entriegelung durch die Blockadefläche verhindert wird. Insbesondere kann das Eindrücken nur maximal insoweit ermöglicht sein, als ein Spiel zwischen dem Riegelstangenanschluss und dem Schieber vorgesehen ist.

Erfindungsgemäß ist vorgesehen, dass die Bockadefläche, wenn sich der Riegelelementbetätiger in der Wirkposition befindet, eine Bewegung des ersten Riegelstangenanschlusses von der ersten Position in die zweite Position ermöglicht. Vorteilhafterweise kann die Blockadefläche des Riegelelementbetätigers durch die Bewegung des Riegelelementbetätigers von der zurückgezogenen Position in die Wirkposition einen Bewegungsraum für den ersten Riegelstangenanschluss freigeben. Hierdurch ist es möglich, dass durch die Bewegung der Blockadefläche sich der erste Riegelanschluss von der ersten in die zweite Position bewegen kann.

Des Weiteren ist es im Rahmen der Erfindung möglich, dass der Riegelelementbetätiger und der erste Riegelstangenanschluss, insbesondere im Normalfall, während der Bewegung des Riegelstangenanschlusses der Riegelstange von der ersten Position in die zweite Position beabstandet voneinander sind. Insbesondere wenn mittels des Schiebers der Riegelelementbetätiger von der zurückgezogenen Position in die Wirkposition bewegt wird und der erste Riegelstangenanschluss von der ersten Position in die zweite Position bewegt wird, können der Riegelementbetätiger und der erste Riegelstangenanschluss beabstandet voneinander bleiben. Hierdurch verringert sich eine Reibung und ein Verschleiß des Riegelstangenanschlusses und/oder des Riegelelementbetätigers.

Insbesondere kann der Riegelelementbetätiger eine Auflagefläche zur Führung des Schiebers umfassen, wobei die Auflagefläche des Riegelelementbetätigers derart ausgebildet ist, dass der Riegelelementbetätiger und der Riegelstangenanschluss während der Bewegung des Riegelstangenanschlusses beabstandet voneinander sind. Hierzu kann bspw. eine derartige Geometrie des Riegelelementbetätigers vorgesehen sein, dass ein Bewegungspfad des Riegelstangenanschlusses von der ersten in die zweite Position freigegeben wird, wenn der Schieber den Riegelelementbetätiger von der zurückgezogenen in die Wirkposition bewegt. Damit wird im Normalfall, also über die aktive Bewegung mittels des Schiebers, zuverlässig die Entriegelung ermöglicht. Vorteilhafterweise kommt nicht im Normalfall, sondern nur im Manipulationsfall, die Blockadefläche zur Blockierung der Bewegung des ersten Riegelstangenanschlusses zum Einsatz.

Beispielsweise kann die Auflagefläche dreieckig ausgebildet sein, um sowohl eine ausreichende Auflage zur Führung des Schiebers als auch einen genügenden Abstand zu gewährleisten.

Die Auflagefläche kann dazu dienen, den Schieber senkrecht zu einer Bewegungsrichtung des Schiebers zu führen.

Der Schieber kann Bewegungsmittel umfassen, um den Riegelelementbetätiger und den ersten Riegelstangenanschluss koordiniert bewegen zu können. Z. B. können der Schieber und der Riegelelementbetätiger über eine Kulissenführung als Bewegungsmittel miteinander verbunden sein. Der Schieber kann einen Vorsprung als Bewegungsmittel umfassen, um den ersten Riegelstangenanschluss zu bewegen.

Insbesondere kann der Schieber zunächst den Riegelelementbetätiger bewegen, bevor der Schieber den Riegelstangenanschluss bewegt, vorzugsweise so dass die Blockadefläche außerhalb der Bewegungsrichtung des Riegelstangenanschlusses bewegt wird. Damit wird der Bewegungsraum für die Bewegung des Riegelstangenanschlusses in einfacher und zuverlässiger Weise freigegeben.

Vorteilhaft ist es darüber hinaus, wenn im Rahmen der Erfindung der Schieber mit einem Spiel mit dem ersten Riegelstangenanschluss verbunden ist, insbesondere dass der Riegelstangenanschluss auf einem Vorsprung des Schiebers aufliegt.

Vorzugsweise kann außerdem bei dem erfindungsgemäßen Gegenschloss vorgesehen sein, dass der Schieber von einer ersten Stellung, in der der Riegelstangenanschluss sich in der ersten Position befindet, in eine zweite Stellung, in der sich der Riegelstangenanschluss in der zweiten Position befindet, bewegbar ist, wobei bevorzugt das Gegenschloss eine Gegenschlossfeder umfasst, die den Schieber in die erste Stellung drängt, wobei besonders bevorzugt diese Gegenschlossfeder an dem Riegelstangenanschluss angreift. Damit kann stets die Bewegung in die die erste Position als bevorzugte Bewegung bereitgestellt werden, um die Sicherheit beim Gegenschloss weiter zu erhöhen.

In der ersten Stellung des Schiebers befindet sich insbesondere der Riegelelementbetätiger in der zurückgezogenen Position. In der zweiten Stellung des Schiebers befindet sich der Riegelelementbetätiger insbesondere in der Wirkposition. Bewegt sich der Schieber von der ersten Stellung in die zweite Stellung, so bewegt sich insbesondere der Riegelelementbetätiger von der zurückgezogenen Position in die Wirkposition und umgekehrt. Bewegt sich der Schieber von der ersten Stellung in die zweite Stellung, so bewegt sich insbesondere der erste und/oder der zweite Riegelstangenanschluss von der ersten Position in die zweite Position.

Außerdem ist es von Vorteil, wenn das Gegenschloss den zweiten Riegelstangenanschluss umfasst, wobei der zweite Riegelstangenanschluss über einen Hebel mit dem Schieber verbunden ist. Vorteilhafterweise kann der zweite Riegelstangenanschluss zumindest teilweise zeitgleich mit dem ersten Riegelstangenanschluss durch den Schieber bewegt werden. Damit wird eine beidseitige Verriegelung ermöglicht. Der Hebel kann ferner einen Drehpunkt aufweisen und/oder über den Drehpunkt dreh- und/oder schwenkbar am Gegenschlossgehäuse gelagert sein. Dies ermöglicht es zuverlässig und in kostengünstiger Weise, über den Hebel eine Aufwärtsbewegung des Schiebers in eine Abwärtsbewegung des zweiten Riegelstangenanschlusses und damit auch der zweiten Riegelstange umzuwandeln und/oder umgekehrt.

Es kann darüber hinaus möglich sein, dass die Riegelstange in einer ersten, insbesondere vorderen, und einer zweiten, insbesondere hinteren, Gegenschlossdecke des Gegenschlossgehäuses geführt ist. Hierdurch wird eine zuverlässige Bewegung der Riegelstange bereitgestellt.

Bevorzugt kann im Rahmen der Erfindung vorgesehen sein, dass das Gegenschloss einen elektromechanischen Gegenschlossaktuator und ein Betätigungselement umfasst. Mittels des Betätigungselements kann über den Schieber der erste und/oder der zweite Riegelstangenanschluss, insbesondere mechanisch, bewegbar sein. Mittels des Gegenschlossaktuators kann über den Schieber der erste und/oder der zweite Riegelstangenanschluss bewegbar ist. Das Betätigungselement kann als Nuss und/oder als Schließzylinder ausgebildet sein. Die Nuss kann mit einer Panikstange und/oder einem Türdrücker verbindbar sein. Ist eine Nuss als Betätigungselement vorgesehen, so kann das Gegenschloss als Anti-Panikschloss ausgebildet sein. Der Gegenschlossaktuator kann insbesondere als Elektromotor ausgebildet sein.

Vorzugsweise ist durch eine Betätigung des Betätigungselements der Schieber außer Wirkverbindung mit dem Gegenschlossaktuator gelangbar. Hierdurch ist eine mechanische Notfallentriegelung möglich, ohne den Gegenschlossaktuator zu schädigen. Z. B. können der Gegenschlossaktuator und der Schieber über einen Vorsprung des Schiebers miteinander wirkverbindbar sein.

Vorteilhaft ist es zudem, wenn der elektromechanische Gegenschlossaktuator in dem Gegenschlossgehäuse angeordnet ist. Hierdurch wird eine sichere Betätigung zur Ver- und/oder Entriegelung möglich. Bspw. ist dabei der Gegenschlossaktuator als Elektromotor ausgebildet, um ein zumindest teilweise automatisiertes Entriegeln des Gegenschlosses durchzuführen, insbesondere um die erste und/oder zweite Riegelstange von der ausgefahrenen Position in die eingefahrene Position zu bewegen.

Außerdem kann es im Rahmen der Erfindung von Vorteil sein, dass der Gegenschlossaktuator über ein Gegenschlossgetriebe mit dem Schieber wirkverbindbar ist, wobei sich in einem Ruhezustand des Gegenschlossaktuators das Gegenschlossgetriebe außer Wirkverbindung mit dem Schieber befindet, wobei sich insbesondere das Gegenschlossgetriebe in einer Ruhestellung befindet. Dies hat den Vorteil, dass eine mechanische Bewegung der ersten und/oder zweiten Riegelstange in die ausgefahrene Position und/oder in die eingefahrene Position nicht durch das Gegenschlossgetriebe behindert ist. Zusätzlich oder alternativ kann es sein, dass eine mechanische Bewegung des Riegelelementbetätigers von der zurückgezogenen Position in die Wirkposition und/oder von der Wirkposition in die zurückgezogene Position nicht zur das Gegenschlossgetriebe behindert ist.

Es kann weiter möglich sein, dass in dem Ruhezustand des Gegenschlossaktuators und/oder in der Ruhestellung des Gegenschlossgetriebes der Schieber von der ersten Stellung in die zweite Stellung oder von der zweiten Stellung in die erste Stellung ohne eine Bewegung des Gegenschlossgetriebes bewegbar ist. Hierdurch wird die manuelle Betätigbarkeit weiter verbessert.

Gemäß einem weiteren Vorteil kann vorgesehen sein, dass das Gegenschlossgetriebe einen Nocken umfasst, wobei, wenn sich der Gegenschlossaktuator in Wirkverbindung mit dem Schieber befindet, das Getriebe mit dem Nocken an dem Schieber anliegt, wobei insbesondere der Schieber einen ersten Vorsprung umfasst, an dem der Nocken zur Anlage gelangt. Bevorzugt kann der Nocken in dem Ruhezustand des Gegenschlossaktuators außer Wirkverbindung mit dem Schieber, besonders bevorzugt dem ersten Vorsprung, sein. Dadurch ist der Bewegungsraum für die manuelle Betätigung frei.

Vorteilhaft ist es darüber hinaus, wenn im Rahmen der Erfindung das Betätigungselement durch eine Betätigung des Gegenschlossaktuators außer Wirkverbindung mit dem Schieber gelangt. Insbesondere kann das Betätigungselement an dem Schieber, besonders bevorzugt an einem zweiten Vorsprung des Schiebers, anliegen. Insbesondere liegt das Betätigungselement während einer Betätigung des Betätigungselements an dem Schieber an. Hierzu kann das Betätigungselement einen Arm aufweisen. Bevorzugt liegt das Betätigungselement in dem Ruhezustand des Gegenschlossaktuators an dem Schieber an. Während einer Betätigung des Schiebers mittels des Gegenschlossaktuators hingegen löst sich der Schieber insbesondere mit dem zweiten Vorsprung von dem Betätigungselement. Somit wird verhindert, dass der Gegenaktuator das Betätigungselement bewegen muss. Hierdurch kann die von dem Gegenaktuator zu leistende Arbeit gering gehalten sein.

Es kann sein, dass der Schieber einen Vorsprung umfasst, an dem das Getriebe, insbesondere der Nocken, angreifen kann. Insbesondere kann der Schieber, insbesondere der Vorsprung, derart geformt sein, dass das Getriebe, insbesondere der Nocken, nur aus einer Richtung, insbesondere aus einer Drehrichtung, kommend, an dem Schieber, insbesondere an dem Vorsprung, angreifen kann. Zusätzlich oder alternativ kann der Schieber, insbesondere der Vorsprung, derart geformt sein, dass stets mittels der Nuss der Schieber bewegbar ist. So kann der Schieber, insbesondere der Vorsprung, derart geformt sein, dass eine Bewegung, durch die der Nocken in eine Position gelangbar wäre, in der der Nocken sich in der Bewegungsbahn des Schiebers blockieren würde, verhindert ist. Insbesondere kann eine Bewegung des Nockens entgegen einer üblichen Drehrichtung, zumindest teilweise verhindert sein.

Ein weiterer Vorteil kann im Rahmen der Erfindung dadurch erzielt werden, dass der Schieber unmittelbar mit dem Riegelelementbetätiger und/oder dem ersten Riegelstangenanschluss verbunden und/oder daran kontaktiert ist. Insbesondere ist mittels des Schiebers der Riegelelementbetätiger bewegbar, wobei der Riegelelementbetätiger durch den Schieber insbesondere über eine Kulisse zwangsgeführt ist.

Alternativ oder zusätzlich kann im Rahmen der Erfindung vorgesehen sein, dass der Schieber an dem Gegenschlossgehäuse zwangsgeführt ist, wobei bevorzugt der Schieber zumindest zweifach zwangsgeführt ist. Der Schieber kann z. B. zumindest ein Langloch, bevorzugt mehrere Langlöcher, zur Führung aufweisen. Die Führung durch die Langlöcher dienen insbesondere als Führung in Bewegungsrichtung des Schiebers.

Es ist möglich, dass ein Drehpunkt des Hebels zugleich als Führungselement für den Schieber dient, wobei insbesondere der Drehpunkt in ein Langloch des Schiebers eingreift. Durch diese Maßnahmen kann eine platzsparende und sichere Mechanik zur Entriegelung genutzt werden.

Von weiterem Vorteil kann vorgesehen sein, dass das Gegenschlossgehäuse Durchbrüche zur Befestigung von Standardbeschlägen umfasst. Eine Durchführung kann sich an einem Durchbruch anschließen, insbesondere Durchbrüche miteinander verbinden. Vorzugsweise ist zumindest eine Durchführung in einer Ausnehmung oder einem Langloch des Schiebers angeordnet ist, wobei insbesondere die Durchführung zur Führung des Schiebers dienbar ist. Die Durchführung kann eine Durchverschraubung aufnehmen. Somit kann platzsparend die Befestigung von Standardbeschlägen ermöglicht werden. Hierbei werden unter Standardbeschlägen vorzugsweise solche Beschläge verstanden, welche in genormter Weise an einer derartigen Tür zum Einsatz kommen. Hierzu weisen die Beschläge bevorzugt genormte Geometrien und/oder Positionen für Befestigungsmittel auf.

Es kann sein, dass das Gegenschloss frei von einem Fallenbetätiger ausgebildet ist. Vielmehr kann zugleich mit einer Bewegung des Riegelelements in die Entriegelungsstellung zugleich eine Falle des Schlosses entriegelt werden. Insbesondere kann zugleich mit einer Bewegung des Riegelelements in die Entriegelungsstellung die Bewegung der Falle in das Schlossgehäuse freigegeben sein. Die Falle kann z. B. als Kreuzfalle ausgebildet sein.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind.

Es zeigen:
- Fig. 1: eine Darstellung eines erfindungsgemäßen Gegenschlosses in einer Vorderansicht,
- Fig. 2: eine vergrößerte Darstellung von Teilen des Gegenschlosses aus Fig. 1 in einer Rückansicht,
- Fig. 3: eine vergrößerte Darstellung von Teilen des Gegenschlosses aus Figur 1 in einer Vorderansicht,
- Fig. 4: eine Darstellung des Gegenschlosses aus Figur 1 in einer perspektivischen Ansicht,
- Fig. 4A: einen Ausschnitt des Gegenschlosses aus Figur 1 in einer abgewandelten Ausführungsform,
- Fig. 5: eine weitere Darstellung des Gegenschlosses aus Figur 1 in einer perspektivischen Ansicht,
- Fig. 6: eine Darstellung eines weiteren nicht erfindungsgemäßen Gegenschlosses in einer perspektivischen Ansicht,
- Fig. 7: eine Explosionsdarstellung des Gegenschlosses aus Figur 1,
- Fig. 8: eine Darstellung des erfindungsgemäßen Gegenschlosses aus Figur 1 und eines Schlosses,
- Fig. 9: eine Ansicht des Schlosses aus Figur 8,
- Fig. 10 eine: perspektivische Ansicht des Schlosses aus Figur 8 oder 9.

In den nachfolgenden Figuren werden für die gleichen technischen Merkmale auch von unterschiedlichen Ausführungsbeispielen die identischen Bezugszeichen verwendet.

In Figur 1 ist schematisch ein erfindungsgemäßes Gegenschloss 100 in einer Vorderansicht gezeigt. Die Figuren 2 bis 5 zeigen das Gegenschloss 100 in weiteren Perspektiven. Ein derartiges Gegenschloss 100 kann bevorzugt für einen Standflügel eingesetzt werden, bei welchem benachbart zum Gegenschloss 100 ein Schloss 1 eines Gangflügels angeordnet ist. Beispielhaft ist daher ein solches Schloss 1 einer entsprechenden Anordnung mit gestrichelten Linien dargestellt. Es ist erkennbar, dass an der Position eines Riegelelements 20 des Schlosses 1 eine Öffnung 110 für das Riegelelement 20 in einem Gegenschlossgehäuse 170 ausgebildet sein kann. Genauso kann an der Position eines zweiten Riegelelements 70, wie einer Falle 70, eine entsprechende Öffnung 220, insbesondere Fallenöffnung 220, im Gegenschlossgehäuse 170 vorhanden sein. Somit wird eine Zusammenwirkung des Schlosses 1 und Gegenschlosses 100 zur Verriegelung erzielt. Diese Anordnung eignet sich dabei besonders für Fluchttüren oder dergleichen, da die Betätigung einer der Betätigungselemente 141, insbesondere einer Nuss oder dergleichen, ggf. über eine Panikstange, eine mechanische Wechselwirkung des Gegenschlosses 100 mit dem Schloss 1 zur Entriegelung auslösen kann. Beispielhaft sei hier ein Riegelelementbetätiger 130 des Gegenschlosses 100 angeführt, welcher benachbart zur Öffnung 110 angeordnet ist, um das Riegelelement 20 aus dem Gegenschlossgehäuse 170 herauszudrücken. Der Riegelelementbetätiger 130 des Gegenschlosses 100 wird hierbei von einer zurückgezogenen Position in eine Wirkposition bewegt. In den Figuren ist der Riegelelementbetätiger 130 in der zurückgezogenen Position dargestellt.

Als ein wesentlicher Bestandteil zur Auslösung dieser Wechselwirkung, also die Entriegelung des Schlosses 1 und des Gegenschlosses 100, kann ein Mechanismus des Gegenschlosses 100 dienen. Dieser nutzt einen Schieber 160. Durch eine Bewegung des Schiebers 160, welche in Figur 1 als eine translatorisch im Gegenschlossgehäuse 170 geführte Verschiebung ausgeführt ist, können erfindungsgemäß neben dem Riegelelementbetätiger 130 weitere mechanische Elemente des Gegenschlosses 100 - und in Folge auch des Schlosses 1 - betätigt bzw. entriegelt werden. Als Beispiel können hier Riegelstangen 520 des Gegenschlosses 100, das Riegelelement 20 sowie die Falle 70 genannt werden, worauf nachfolgend weiter eingegangen wird.

Zusätzlich zu dem Riegelelement 20 ist als Mittel zur Verriegelung wenigstens eine Riegelstange 520, also z. B. eine erste Riegelstange 521 und eine zweite Riegelstange 522, vorgesehen. Diese sind mit zugehörigen Riegelstangenanschlüssen 120 des Gegenschlosses 100, insbesondere unbeweglich und fest, verbunden. Die Riegelstangenanschlüsse 120 sind zur Bewegung der Riegelstangen 520 im Gegenschlossgehäuse 170 beweglich aufgenommen. Insbesondere ist ein erster Riegelstangenanschluss 121 für die erste Riegelstange 521 und ein zweiter Riegelstangenanschluss 122 für die zweite Riegelstange 522 vorgesehen. Dabei kann der jeweilige Riegelstangenanschluss 120 mittels des Schiebers 160 des Gegenschlosses 100 von einer ersten Position in eine zweite Position bewegt werden. In der ersten Position kann die mit dem entsprechenden Riegelstangenanschluss 120 verbundene Riegelstange 520 ausgefahren und in der zweiten Position im Gegenschlossgehäuse 170 eingefahren sein. In der ausgefahrenen Position wird eine Verriegelung z. B. dadurch ermöglicht, dass die Riegelstange 520 in ein Schließelement in einem Türrahmen, einer Wand, einer Decke oder einem Boden oder dergleichen eingebracht ist. Für die Entriegelung, also die Bewegung in die eingefahrene Position, muss somit der Riegelstangenanschluss 120 in die zweite Position bewegt werden.

Der Schieber 160 kann von einer ersten Stellung, in der der wenigstens eine Riegelstangenanschluss 120 sich in der ersten Position befindet, und in eine zweite Stellung, in der sich der wenigstens eine Riegelstangenanschluss 120 in der zweiten Position befindet, bewegt werden. Hierbei kann das Gegenschloss 100 wenigstens eine Gegenschlossfeder 180 aufweisen, die den Schieber 160 in die erste Stellung drängt, wobei die Gegenschlossfeder 180 an wenigstens einem der Riegelstangenanschlüsse 120 angreift.

Wie in Figur 2 und 3 weiter gezeigt ist, kann es möglich sein, dass wenigstens einer der Riegelstangenanschlüsse 120, insbesondere der untere Riegelstangenanschluss, mit einem Spiel mit dem Schieber 160 verbunden ist, und vorzugsweise auf einem dritten Vorsprung 193 des Schiebers 160 aufliegt. Dies dient z. B. dem Manipulationsschutz bei einer aktiven (von außen über die Riegelstangen 520 eingeleiteten) Bewegung des Riegelstangenanschlusses 120 in Richtung des Inneren des Gegenschlossgehäuses 170. Hierbei kommt der untere Riegelstangenanschluss 120 dann zunächst auf einer Blockadefläche 133 des Riegelelementbetätigers 130 zum Anliegen, bevor eine Übertragung der Bewegung an den Schieber 160 möglich ist. Der Riegelelementbetätiger 130 befindet sich herbei in der zurückgezogenen Position. Bewegt sich der Riegelelementbetätiger 130 von der zurückgezogenen Position in die Wirkposition, so wird die Blockadefläche 133 aus der Bewegungsrichtung des Riegelstangenanschlusses 120. Somit kann der Riegelstangenanschluss 120 von der ersten Position in die zweite Position bewegt werden. Die Bewegung des Riegelelementbetätigers 130 ist jedoch nur möglich, wenn über eine Betätigungsvorrichtung 140 die Bewegung eingeleitet wird und nicht durch eine Manipulation an der unteren Riegelstange 521.

Die Verbindung zwischen dem Riegelstangenanschluss 120 und dem Schieber 160 ist so ausgeführt, sodass der Schieber 160 zunächst den Riegelelementbetätiger 130 und erst dann den Riegelstangenanschluss 120 bewegt. Der Riegelelementbetätiger 130 und der untere Riegelstangenanschluss 120 bleiben während einer Bewegung des Schiebers 160 beabstandet voneinander.

Darüber hinaus kann der Riegelelementbetätiger 130 eine Auflagefläche 136 zur Führung des Schiebers 160 umfassen. Die Führung erfolgt quer zu der Bewegungsrichtung des Schiebers 160 von der ersten Stellung in die zweite Stellung. Die Auflagefläche 136 ist derart ausgebildet, dass der Riegelelementbetätiger 130 und der untere Riegelstangenanschluss 120 während einer Bewegung beabstandet voneinander bleiben.

In Figur 1 und 7 ist zu sehen, dass wenigstens ein weiterer der Riegelstangenanschlüsse 120 über einen Hebel 150 mit dem Schieber 160 verbunden sein kann. Ein solcher Hebel 150 kann in einem Drehpunkt 152 gelagert die Bewegung des Schiebers 160 an diesen weiteren Riegelstangenanschluss 120 weiterleiten. Insbesondere ist auf diese Weise, einerseits über den Hebel 150 und andererseits über den dritten Vorsprung 193, zuverlässig die Bewegung mehrerer, wenigstens zweier, Riegelstangenanschlüsse 120 über einen einzigen Schieber 160 möglich.

Die Bewegung eines Riegelstangenanschlusses 120 kann durch eine Betätigung einer Betätigungsvorrichtung 140, also bspw. durch die Betätigung des Betätigungselements 141 und/oder eines elektromechanischen Gegenschlossaktuators 142, bewirkt werden. Das Betätigungselement 141 ist z. B. als Nuss 141 ausgebildet und wirkt bei einer Drehung auf den Schieber 160. Der Gegenschlossaktuator 142 ist z. B. als Elektromotor ausgebildet. Der Gegenschlossaktuator 142 treibt ein Gegenschlossgetriebe 200 an, über den der Gegenschlossaktuator 142 mit dem Schieber 160 wirkverbindbar ist. Es ist beispielhaft dargestellt, dass das Gegenschlossgetriebe 200 einen Nocken 201 umfasst, wobei, wenn sich der Gegenschlossaktuator 142 in Wirkverbindung mit dem Schieber 160 befindet, das Gegenschlossgetriebe 200 mit dem Nocken 201 an dem Schieber 160 anliegt. Hierzu kann der Schieber 160 einen ersten Vorsprung 191 umfassen, an dem der Nocken 201 zur Anlage gelangt. Wird der Schieber 160 mittels des Betätigungselements 141 betätigt, so kann sich der Schieber 160 von von dem Nocken 201 lösen, so dass der Gegenschlossaktuator 142 keine Schaden im Falle einer mechanischen Übersteuerung durch das Betätigungselement 141 nimmt.

Vorzugsweise befindet sich der Nocken 201 in einer Ruhestellung des Gegenschlossaktuators 142 außer Wirkverbindung mit dem Schieber 160. Hierbei liegt eine Ruhestellung vor, wenn der Gegenschlossaktuator 142 keine Arbeit verrichtet. Hierdurch wird eine Beschädigung des Gegenschlossaktuators 142 bei einer Bewegung des Schiebers 160 durch die Gegenschlossfeder 180 oder das Betätigungselement 141 verhindert.

Fig. 4A zeigt eine abgewandelte Form des Schiebers 160. Hierbei weist der erste Vorsprung 191 eine Ausbuchtung 196 auf. Die Ausbuchtung 196 verhindert, dass der Nocken 201 sich bei einer Bewegung gegen den Uhrzeigersinn oberhalb des ersten Vorsprungs 191 befinden kann und damit eine Bewegung des Schiebers 160 von der ersten Stellung in die zweite Stellung blockieren würde. Die Ausbuchtung 196 erlaubt nur eine Bewegung des Nockens 201 im Uhrzeigersinn, um in Wirkverbindung mit dem ersten Vorsprung 191 zu treten. Somit ist durch die Ausbuchtung 196 stets eine Bewegung des Schiebers 160 von der ersten in die zweite Stellung gewährleistet.

Der Gegenschlossaktuator ist in dem Gegenschlossgehäuse 170 angeordnet.

Zur Betätigung kann der Gegenschlossaktuator 142, wenn dieser z. B. als Motor ausgebildet ist, einen Energiespeicher 105 aufweisen (wie in Figur 8 schematisch dargestellt ist). Eine Ansteuerung des Gegenschlossaktuators 142 ist z. B. über eine Steuerung 510, insbesondere eine erste Steuerungseinheit 511 des Schlosses 1 und/oder eine zweite Steuerungseinheit 512 des Gegenschlosses 100 denkbar.

Der Energiespeicher 105 kann dazu dienen, bei einem Stromausfall den Nocken 201 in einem Ruhezustand des Gegenschlossaktuators 142 außer Wirkverbindung mit dem Schieber 160 zu bringen.

Es ist ferner denkbar, dass das Betätigungselement 141 in einem Ruhezustand des Gegenschlossaktuators 142 und in einer Betätigungsposition des Betätigungselements 141 an dem Schieber 160, insbesondere an einem zweiten Vorsprung 192 des Schiebers 160, anliegt. Dabei kann das Betätigungselement 141 durch eine Betätigung des Gegenschlossaktuators 142 außer Wirkverbindung mit dem Schieber 160 gelangen. Hierbei löst sich der Schieber 160mit dem Vorsprung 192 von dem Betätigungselement 141.

Der Schieber 160 kann an dem Gegenschlossgehäuse 170 zwangsgeführt sein, insbesondere zweifach zwangsgeführt. Zur Führung kann der Schieber 160 wenigstens ein Langloch 194 aufweisen, wobei der Drehpunkt 152 des Hebels 150 zugleich als Führungselement für den Schieber 160 dienen kann.

Auch ist es möglich, dass der Schieber 160 unmittelbar an dem Riegelelementbetätiger 130 und/oder wenigstens einem der Riegelstangenanschlüsse 120 kontaktiert und/oder anliegt, und mittels des Schiebers 160 der Riegelelementbetätiger 130 bewegbar ist, wobei hierzu der Riegelelementbetätiger 130 durch den Schieber 160 über eine Kulisse 195 zwangsgeführt ist.

Weiter sind in Figur 1 mehrere Durchführungen 173 gezeigt, in welchen Durchverschraubungen zur Befestigung von Standardbelägen eingebracht werden können. Hierfür kann eine derartige Anordnung der Durchführungen 173 vorgesehen sein, dass diese mit einer Vorgabe für Standardbelägen übereinstimmt. Insbesondere können dabei auch die Durchführungen 173 zur Führung des Schiebers 160 dienen, sodass hier eine mindestens Zweifach-Funktionalität der Durchführungen 173 vorliegt.

Auch der Riegelelementbetätiger 130 kann eine oder mehrere Funktionen aufweisen, wie die Bewegung eines Riegelelements 20 eines benachbarten Schlosses 1 einer Schlossanordnung 700 zur Entriegelung und/oder der Manipulationsschutz beim Gegenschloss 100 und/oder einer Schließanordnung 500. Wie in Figur 8 anhand einer Schlossanordnung 700 eines Schließsystems 400 dargestellt ist, kann das Riegelelement 20 in einer Verriegelungsstellung des Riegelelements 20 in eine Öffnung 110 des Gegenschlosses 100 eingreifen. Darüber hinaus kann das Schloss 1 zumindest eine Steuerfalle 50, bspw. mit einem drehbar gelagerten Steuerfallenkopf 51, umfassen, wobei zur Bewegung des Riegelelements 20 in die Verriegelungsstellung die Steuerfalle 50 eine eingezogene Position einnimmt. In einer abragenden Position Steuerfalle 50 ist hingegen die Bewegung des Riegelelements 20 in die Verriegelungsstellung mechanisch verhindert. Zum Halten der Steuerfalle 50 in der eingezogenen Position kann ein Schließblech 210 des Gegenschlosses 100 vorgesehen sein, sodass ein Schließen der Tür zu einem Einfahren und Halten der Steuerfalle 50 durch das Schließblech 210 führt. Der Riegelelementbetätiger 130 des Gegenschlosses 100 kann von der zurückgezogenen Position in die Wirkposition bewegt werden. Dies erfolgt insbesondere bei einer Betätigung der Betätigungsvorrichtung 140, sodass der Riegelelementbetätiger 130 die Entriegelung des Schlosses vom Gegenschloss von der Standflügeltür bewerkstelligen kann. Denn in der Wirkposition ist der Riegelelementbetätiger 130 dazu ausgebildet, das Riegelelement 20 in der Entriegelungsstellung zu halten, bis die Steuerfalle 50 sich von dem Schließblech 210 entfernt und die abragende Position erreicht hat. In anderen Worten kann verhindert werden, dass beim Öffnen der Tür, also dem Bewegen des Stand- und/oder Gangflügels, das Riegelelement 20 verriegelt. Weiterhin kann in der zurückgezogenen Position der Riegelelementbetätiger 130 durch die Bewegung in die Wirkposition das Riegelelement 20 mittels eines Wirkelements 131 aus dem Gegenschlossgehäuse 170 herausdrücken, um bspw. eine Notöffnung von der Standflügeltürseite zu unterstützen oder zu erreichen. Beides kann durch die Verbindung des Riegelelementbetätigers 130 zu dem Schieber 160 mechanisch bewirkt werden, indem der Schieber 160 mechanisch an einem Angriffselement 132 des Riegelelementbetätigers 130 angreift.

In Figur 9 ist weiter verdeutlicht, dass das Schloss 1 einen elektromechanischen Schlossaktuator 30 zum Bewegen des Riegelelements 20 aufweisen kann. Es kann ferner gemäß Figur 1 ein Gegenschlossaktuator 142 zur Bewegung wenigstens einer der Riegelstangen 520 derart aktiviert werden, dass der Schlossaktuator 30 zumindest teilweise das Riegelelement 20 bewegt. In anderen Worten können die Aktuatoren eines Schließsystems 400 koordiniert angesteuert werden. Hierzu kann z. B. eine in Figur 8 veranschaulichte Steuerung 510 genutzt werden, welche bspw. in einem Türantrieb 410 außerhalb einer Schließanordnung 500 integriert ist und/oder eine erste Steuerungseinheit 511 im Schloss 1 und/oder eine zweite Steuerungseinheit 512 im Gegenschloss 100 umfasst. Insbesondere ist dabei die Steuerung 510 elektrisch mit dem Schlossaktuator 30 und/oder Gegenschlossaktuator 142 verbunden, um die Aktivierung der Aktuatoren durchzuführen. Die erfindungsgemäße Schließanordnung 500 umfasst das Schloss 1 und das Gegenschloss 100.

In Figur 9 und 10 ist das Schloss 1 mit weiteren Einzelheiten dargestellt, welches ebenfalls Teil einer erfindungsgemäßen Schließanordnung 500 sein kann. Hierbei ist erkennbar, dass das Schloss 1 ein Schlossgehäuse 10 aufweisen kann, in welchem ein weiterer Schieber 33 beweglich geführt ist. Weiter ist ein Schlossaktuator 30 mit einem Schlossgetriebe 31 vorgesehen, um insbesondere den weiteren Schieber 33 zu bewegen. Dies kann zudem die Entriegelung einer Falle 70 bewirken, welche einen Fallenkopf 71 zur Verriegelung aufweist. Der weitere Schieber 33 kann zur Bewegung und/oder Führung des Riegelelements 20 dienen, was durch einen Zustand der Falle 70 und der Steuerfalle 50 beeinflusst sein kann. So kann das Riegelelement 20 z. B. nur dann in die Verriegelungsstellung überführt werden, wenn zunächst sowohl die Falle 70 in die Entriegelungsposition als auch die Steuerfalle 50 in die eingezogene Position überführt werden. Ein Stoppelement 80 kann hierzu von einer Sperrstellung in eine Freigabestellung wechseln, wobei das Stoppelement 80 unabhängig von der Position der Falle 70 durch eine Bewegung der Steuerfalle 50 bewegbar ist.

Weiterhin ist es möglich, dass das Schloss 1 gemäß Figur 8 einen Riegelelementsensor 650 umfasst, und ein Alarm generiert wird, wenn ein in Figur 9 gezeigter Steuerfallensensor 600 detektiert, dass sich die Steuerfalle 50 in der abragenden Position befindet und gleichzeitig der Riegelelementsensor 650 detektiert, dass das Riegelelement 20 sich in der Verriegelungsstellung befindet.

In den Figuren 2, 3 und 7 ist der Riegelelementbetätiger 130 mit weiteren Einzelheiten gezeigt. In der Wirkposition liegt der Riegelelementbetätiger 130 z. B. federnd an dem Riegelelement 20 an, und ist hierzu mehrteilig mit einem Angriffselement 132 und einem Wirkelement 131 (mit einer Stirnfläche 134) ausgebildet. Eine Bewegung der Betätigungsvorrichtung 140 des Gegenschlosses 100 kann dabei das Angriffselement 132 bewegen, sodass das Wirkelement 131 in der Wirkposition an dem Riegelelement 20 mit der Stirnfläche 134 anliegt. Weiter kann der Riegelelementbetätiger 130 die Blockadefläche 133 umfassen, welche in der zurückgezogenen Position eine Bewegung wenigstens eines der Riegelstangenanschlüsse 120 in die zweite Position blockiert. Damit kann ein unbefugtes Einziehen der entsprechenden Riegelstange 520 verhindert werden. Von Vorteil ist es, wenn das Angriffselement 132 und das Wirkelement 131 federnd miteinander verbunden sind. Eine Feder 135 des Riegelelementbetätigers 130 kann hierzu als eine Spiralfeder ausgebildet sein. Als weitere Ausführungsvariante des Riegelelementbetätigers 130 kann das Angriffselement 132 um eine erste Achse schwenkbar sein, wobei das Wirkelement 131 um eine zweite Achse schwenkbar an dem Angriffselement 132 gelagert ist, und die Feder 135 als Blattfeder ausgeführt ist (siehe hierzu Figur 6).

Vorteilhafterweise ist das Wirkelement 131 in dem Angriffselement 132 geführt, wobei bevorzugt die Breite einer Stirnfläche 134 des Wirkelements 131 größer ist als eine Breite des Wirkelements 131 im Inneren des Angriffselements 132. Ferner kann das Wirkelement 131 und das Angriffselement 132 zueinander korrespondierende Stoppflächen (also z. B. eine erste Stoppfläche 138 und eine zweite Stoppfläche 139) umfassen, wobei durch die Stoppflächen eine Bewegung des Wirkelements 131 aus dem Angriffselement 132 begrenzt ist. Die Breite der Stirnfläche 134 des Riegelelementbetätigers 130 und die Breite einer Stirnfläche 21 des Riegelelements 20 können ferner derart ausgebildet sein, dass zumindest eine Kante der Stirnfläche 134 des Riegelelementbetätigers 130, die der Innenseite des Standflügels zuwendbar ist, und eine Kante der Stirnfläche 21 des Riegelelements 20, die der Außenseite des Gangflügels zuwendbar ist, aneinander liegen, wenn die Steuerfalle 50 sich in der abragenden Position befindet.

Die voranstehende Erläuterung der Ausführungsformen beschreibt die vorliegende Erfindung ausschließlich im Rahmen von Beispielen.

### Bezugszeichenliste

- 1: Schloss

- 10: Schlossgehäuse

- 20: Riegelelement, erstes Riegelelement
- 21: Stirnfläche des Riegelelements

- 30: Schlossaktuator
- 31: Schlossgetriebe

- 50: Steuerfalle
- 51: Steuerfallenkopf
- 52: Abraganteil der Steuerfalle

- 70: Falle, zweites Riegelelement
- 71: Fallenkopf

- 80: Stoppelement

- 100: Gegenschloss
- 105: Energiespeicher
- 110: Öffnung, für Riegelelement

- 120: Riegelstangenanschluss
- 130: Riegelelementbetätiger
- 131: Wirkelement
- 132: Angriffselement
- 133: Blockadefläche
- 134: Stirnfläche des Wirkelements, Stirnfläche des Riegelelementbetätigers
- 135: Feder
- 136: Auflagefläche
- 137: Abraganteil
- 138: erste Stoppfläche
- 139: zweite Stoppfläche

- 140: Betätigungsvorrichtung
- 141: Betätigungselement, Nuss
- 142: Gegenschlossaktuator, Motor
- 150: Hebel
- 152: Drehpunkt

- 160: Gegenschlossmechanikelement, Schieber
- 170: Gegenschlossgehäuse
- 173: Durchbruch

- 180: Gegenschlossfeder
- 191: erster Vorsprung
- 192: zweiter Vorsprung
- 193: dritter Vorsprung
- 194: Langloch
- 195: Kulisse

- 200: Gegenschlossgetriebe
- 201: Nocken
- 210: Schließblech

- 220: Fallenöffnung

- 400: Schließsystem
- 410: Türantrieb

- 500: Schließanordnung
- 510: Steuerung
- 511: erste Steuerungseinheit
- 512: zweite Steuerungseinheit

- 520: Riegelstange
- 521: erste Riegelstange, untere Riegelstange
- 522: zweite Riegelstange, obere Riegelstange

- 600: Steuerfallensensor

- 650: Riegelelementsensor

- 700: Schlossanordnung

## Patentansprüche

1. Gegenschloss (100) für eine Standflügeltür
mit einem Gegenschlossgehäuse (170),
mit einem Schieber (160),
mit einem Riegelelementbetätiger (130) und
mit einem ersten Riegelstangenanschluss (120) zum Verbinden mit einer ersten Riegelstange (521),
wobei der Schieber (160) an dem Gegenschlossgehäuse (170) translatorisch bewegbar gelagert ist,
wobei der Riegelelementbetätiger (130) mittels des Schiebers (160) von einer zurückgezogenen Position in eine Wirkposition bewegbar ist,
wobei der erste Riegelstangenanschluss (120) mittels des Schiebers (160) von einer ersten Position in eine zweite Position bewegbar ist, und
die erste Riegelstange (521) mittels des ersten Riegelstangenanschlusses (120) in eine ausgefahrene Position und in eine eingefahrene Position bewegt werden kann, wobei die Standflügeltür in der ausgefahrenen Position verriegelt ist und in der eingefahrenen Position die durch die erste Riegelstange (521) verursachte Verriegelung aufgehoben ist, wobei wenn sich die erste Riegelstange (521) in der eingefahrenen Position befindet sich der erste Riegelstangenanschluss (120) entsprechend in seiner zweiten Position befindet,
wobei der Riegelelementbetätiger (130) eine Blockadefläche (133) umfasst, wobei der Riegelelementbetätiger (130) in der zurückgezogenen Position eine Bewegung des ersten Riegelstangenanschlusses (120) in die zweite Position blockiert, wobei die Bockadefläche, wenn sich der Riegelelementbetätiger in der Wirkposition befindet, eine Bewegung des ersten Riegelstangenanschlusses von der ersten Position in die zweite Position ermöglicht, **dadurch gekennzeichnet, dass**
die Blockadefläche des Riegelelementbetätigers durch die Bewegung des Riegelelementbetätigers von der zurückgezogenen Position in die Wirkposition einen Bewegungsraum für den ersten Riegelstangenanschluss freigibt.

2. Gegenschloss (100) nach Anspruch 1,
**dadurch gekennzeichnet,**
**dass** der Riegelelementbetätiger (130) und der erste Riegelstangenanschluss (120) während der Bewegung des Riegelstangenanschlusses (120) von der ersten Position in die zweite Position beabstandet voneinander sind, insbesondere dass der Riegelelementbetätiger (130) eine Auflagefläche (136) zur Führung des Schiebers (160) umfasst, wobei die Auflagefläche (136) des Riegelelementbetätigers (130) derart ausgebildet ist, dass der Riegelelementbetätiger (130) und der Riegelstangenanschluss (120) während der Bewegung des Riegelstangenanschlusses (120) beabstandet voneinander sind.

3. Gegenschloss (100) nach einem der vorhergehenden Ansprüche,
**dadurch gekennzeichnet,**
**dass** der Schieber (160) mit einem Spiel mit dem Riegelstangenanschluss (120) verbunden ist, insbesondere dass der Riegelstangenanschluss (120) auf einem Vorsprung des Schiebers (160) aufliegt, wobei insbesondere der Schieber (160) zunächst den Riegelelementbetätiger (130) bewegt, bevor der Schieber (160) den Riegelstangenanschluss (120) bewegt.

4. Gegenschloss (100) nach einem der vorhergehenden Ansprüche,
**dadurch gekennzeichnet,**
**dass** der Schieber (160) von einer ersten Stellung, in der der Riegelstangenanschluss (120) sich in der ersten Position befindet, in eine zweite Stellung, in der sich der Riegelstangenanschluss (120) in der zweiten Position befindet, bewegbar ist, wobei bevorzugt das Gegenschloss (100) eine Gegenschlossfeder (180) umfasst, die den Schieber (160) in die erste Stellung drängt, wobei besonders bevorzugt die Gegenschlossfeder (180) an dem Riegelstangenanschluss (120) angreift.

5. Gegenschloss (100) nach einem der vorhergehenden Ansprüche,
**dadurch gekennzeichnet,**
**dass** das Gegenschloss (100) einen zweiten Riegelstangenanschluss (120) umfasst, wobei der zweite Riegelstangenanschluss (120) über einen Hebel (150) mit dem Schieber (160) verbunden ist.

6. Gegenschloss (100) nach einem der vorhergehenden Ansprüche,
**dadurch gekennzeichnet,**
**dass** das Gegenschloss (100) einen elektromechanischen Gegenschlossaktuator (142) und ein Betätigungselement (141) umfasst, wobei mittels des Betätigungselements (141) über den Schieber (160) der erste und/oder ein zweiter Riegelstangenanschluss (120) bewegbar ist, wobei mittels des Gegenschlossaktuators (142) über den Schieber (160) der erste und/oder der zweite Riegelstangenanschluss (120) bewegbar ist, wobei durch eine Betätigung des Betätigungselements (141) der Schieber (160) außer Wirkverbindung mit dem Gegenschlossaktuator (142) gelangbar ist.

7. Gegenschloss (100) nach Anspruch 6,
**dadurch gekennzeichnet,**
**dass** der elektromechanische Gegenschlossaktuator (142) in dem Gegenschlossgehäuse (170) angeordnet ist.

8. Gegenschloss (100) nach Anspruch 6 oder 7,
**dadurch gekennzeichnet,**
**dass** der Gegenschlossaktuator (142) über ein Gegenschlossgetriebe (200) mit dem Schieber (160) wirkverbindbar ist, wobei sich in einem Ruhezustand des Gegenschlossaktuators (142) das Gegenschlossgetriebe (200) außer Wirkverbindung mit dem Schieber (160) befindet, wobei sich insbesondere das Gegenschlossgetriebe (200) in einer Ruhestellung befindet.

9. Gegenschloss (100) nach Anspruch 8,
**dadurch gekennzeichnet,**
**dass** in dem Ruhezustand des Gegenschlossaktuators (142) der Schieber (160) von einer ersten Stellung in eine zweite Stellung oder von der zweiten Stellung in die erste Stellung ohne eine Bewegung des Gegenschlossgetriebes (200) bewegbar ist.

10. Gegenschloss (100) nach Anspruch 8 oder 9,
**dadurch gekennzeichnet,**
**dass** das Gegenschlossgetriebe (200) einen Nocken (201) umfasst, wobei, wenn sich der Gegenschlossaktuator (142) in Wirkverbindung mit dem Schieber (160) befindet, das Gegenschlossgetriebe (200) mit dem Nocken (201) an dem Schieber (160) anliegt, wobei insbesondere der Schieber (160) einen ersten Vorsprung (191) umfasst, an dem der Nocken (201) zur Anlage gelangt.

11. Gegenschloss (100) nach einem der Ansprüche 6 bis 10,
**dadurch gekennzeichnet,**
**dass** das Betätigungselement (141) durch eine Betätigung des Gegenschlossaktuators (142) außer Wirkverbindung mit dem Schieber (160) gelangt, insbesondere dass das Betätigungselement (141) an dem Schieber (160), besonders bevorzugt an einem zweiten Vorsprung (192) des Schiebers (160), anliegt.

12. Gegenschloss (100) nach einem der vorhergehenden Ansprüche,
**dadurch gekennzeichnet,**
**dass** der Schieber (160) unmittelbar an dem Riegelelementbetätiger (130) und/oder dem ersten Riegelstangenanschluss (120) kontaktiert, insbesondere dass mittels des Schiebers (160) der Riegelelementbetätiger (130) bewegbar ist, wobei der Riegelelementbetätiger (130) durch den Schieber (160), insbesondere über eine Kulisse (195), zwangsgeführt ist.

13. Gegenschloss (100) nach einem der vorhergehenden Ansprüche,
**dadurch gekennzeichnet,**
**dass** der Schieber (160) an dem Gegenschlossgehäuse (170) zwangsgeführt ist, wobei der Schieber (160) zumindest zweifach zwangsgeführt ist, insbesondere dass der Schieber (160) zumindest ein Langloch (194), bevorzugt mehrere Langlöcher (194) zur Führung aufweist, wobei insbesondere ein Drehpunkt (152) des Hebels (150) zugleich als Führungselement für den Schieber (160) dient, wobei insbesondere der Drehpunkt (152) in ein Langloch (194) des Schiebers (160) eingreift.

14. Gegenschloss (100) nach einem der vorhergehenden Ansprüche,
**dadurch gekennzeichnet,**
**dass** das Gegenschlossgehäuse (170) Durchbrüche zur Befestigung von Standardbeschlägen umfasst, wobei sich eine Durchführung (173) an einen Durchbruch anschließt und die zumindest eine Durchführung (173) in einer Ausnehmung oder einem Langloch (194) des Schiebers (160) angeordnet ist, wobei insbesondere die Durchführung (173) zur Führung des Schiebers (160) dienbar ist.

## Claims

1. A counter lock (100) for a fixed leaf door
having a counter lock housing (170),
having a slider (160),
having a bolt element actuator (130) and
having a first bolt bar connection (120) to connect to a first bolt bar (521),
wherein the slider (160) is mounted so as to be movable in a translatory manner on the counter lock housing (170),
wherein the bolt element actuator (130) can be moved from a retracted position into an operative position by means of the slider (160),
wherein the first bolt bar connection (120) can be moved from a first position into a second position by means of the slider (160), and
the first bolt bar (521) can be moved into an extended position and into a retracted position by means of the first bolt bar connection (120), wherein the fixed leaf door is locked in the extended position and, in the retracted position, the locking caused by the first bolt bar (521) is disengaged, wherein,
when the first bolt bar (521) is located in the retracted position, the first bolt bar connection (120) is correspondingly located in its second position,
wherein the bolt element actuator (130) comprises a blocking surface (133), wherein the bolt element actuator (130), in the retracted position, blocks a movement of the first bolt bar connection (120) into the second position, wherein, when the bolt element actuator is located in the operative position, the blocking surface enables a movement of the first bolt bar connection from the first position into the second position, **characterized in that**
the blocking surface of the bolt element actuator releases a movement space for the first bolt bar connection through the movement of the bolt element actuator from the retracted position into the operative position.

2. The counter lock (100) according to claim 1,
**characterized in**
**that** the bolt element actuator (130) and the first bolt bar connection (120) are spaced apart from one another during the movement of the bolt bar connection (120) from the first position into the second position, in particular in that the bolt element actuator (130) comprises a contact surface (136) for guiding the slider (160), wherein the contact surface (136) of the bolt element actuator (130) is designed in such manner that the bolt element actuator (130) and the bolt bar connection (120) are spaced apart from one another during the movement of the bolt bar connection (120).

3. The counter lock (100) according to one of the preceding claims,
**characterized in**
**that** the slider (160) is connected with a clearance to the bolt bar connection (120), in particular in that the bolt bar connection (120) rests on a projection of the slider (160), wherein in particular the slider (160) first moves the bolt element actuator (130), before the slider (160) moves the bolt bar connection (120).

4. The counter lock (100) according to one of the preceding claims,
**characterized in**
**that** the slider (160) can be moved from a first position, in which the bolt bar connection (120) is located in the first position, into a second position, in which the bolt bar connection (120) is located in the second position, wherein preferably the counter lock (100) comprises a counter lock spring (180), which displaces the slider (160) into the first position, wherein particularly preferably the counter lock spring (180) acts on the bolt bar connection (120).

5. The counter lock (100) according to one of the preceding claims,
**characterized in**
**that** the counter lock (100) comprises a second bolt bar connection (120), wherein the second bolt bar connection (120) is connected to the slider (160) via a lever (150).

6. The counter lock (100) according to one of the preceding claims,
**characterized in**
**that** the counter lock (100) comprises an electromechanical counter lock actuator (142) and an actuation element (141), wherein the first and/or a second bolt bar connection (120) can be moved by means of the actuation element (141) via the slider (160), wherein the first and/or the second bolt bar connection (120) can be moved by means of the counter lock actuator (142) via the slider (160), wherein by actuating the actuation element (141), the slider (160) can be moved out of operative connection with the counter lock actuator (142).

7. The counter lock (100) according to claim 6,
**characterized in**
**that** the electromechanical counter lock actuator (142) is arranged in the counter lock housing (170).

8. The counter lock (100) according to claim 6 or 7,
**characterized in**
**that** the counter lock actuator (142) can be operatively connected to the slider (160) via a counter lock gear (200), wherein, in an idle state of the counter lock actuator (142), the counter lock gear (200) is located out of operative connection with the slider (160), wherein in particular the counter lock gear (200) is located in an idle position.

9. The counter lock (100) according to claim 8,
**characterized in**
**that**, in the idle state of the counter lock actuator (142), the slider (160) can be moved from a first position into a second position or from the second position into the first position without a movement of the counter lock gear (200).

10. The counter lock (100) according to claim 8 or 9,
**characterized in**
**that** the counter lock gear (200) comprises a cam (201), wherein, when the counter lock actuator (142) is located in operative connection with the slider (160), the counter lock gear (200) acts with the cam (201) on the slider (160), wherein in particular the slider (160) comprises a first projection (191), against which the cam (201) comes into abutment.

11. The counter lock (100) according to one of claims 6 to 10,
**characterized in**
**that** the actuation element (141) moves out of operative connection with the slider (160) by actuating the counter lock actuator (142), in particular in that the actuation element (141) rests on the slider (160), particularly preferably on a second projection (192) of the slider (160).

12. The counter lock (100) according to one of the preceding claims,
**characterized in**
**that** the slider (160) directly contacts the bolt element actuator (130) and/or the first bolt bar connection (120), in particular in that the bolt element actuator (130) can be moved by means of the slider (160), wherein the bolt element actuator (130) is force-guided by the slider (160), in particular via a connecting rod (195).

13. The counter lock (100) according to one of the preceding claims,
**characterized in**
**that** the slider (160) is force-guided on the counter lock housing (170), wherein the slider (160) is force-guided at least twice, in particular in that the slider (160) has at least one elongated hole (194), preferably a plurality of elongated holes (194) for guidance, wherein in particular a pivot point (152) of the lever (150) is also used as a guide element for the slider (160), wherein in particular the pivot point (152) engages into an elongated hole (194) of the slider (160).

14. The counter lock (100) according to one of the preceding claims,
**characterized in**
**that** the counter lock housing (170) comprises breakthroughs for fastening standard fittings, wherein a feedthrough (173) adjoins a breakthrough and the at least one feedthrough (173) is arranged in a recess or an elongated hole (194) of the slider (160), wherein in particular the feedthrough (173) can be used to guide the slider (160).

## Revendications

1. Contre-serrure (100) pour vantail passif
avec un boîtier de contre-serrure (170),
avec un coulisseau (160),
avec un actionneur d'élément de verrouillage (130) et
avec un premier raccord de barre de verrouillage (120) pour le raccordement à une première barre de verrouillage (521),
dans laquelle le coulisseau (160) est monté sur le boîtier de contre-serrure (170) de manière à pouvoir se déplacer en translation,
dans laquelle l'actionneur d'élément de verrouillage (130) peut être déplacé d'une position rétractée à une position active au moyen du coulisseau (160),
dans laquelle le premier raccord de barre de verrouillage (120) peut être déplacé d'une première position à une seconde position au moyen du coulisseau (160), et
la première barre de verrouillage (521) peut être déplacée vers une position déployée et vers une position rétractée au moyen du premier raccord de barre de verrouillage (120), dans laquelle le vantail passif est verrouillé en position déployée et le verrouillage provoqué par la première barre de verrouillage (521) est déverrouillé en position rétractée, dans laquelle
lorsque la première barre de verrouillage (521) est dans la position rétractée, le premier raccord de barre de verrouillage (120) est de manière correspondante dans sa seconde position,
dans laquelle l'actionneur d'élément de verrouillage (130) comprend une surface de blocage (133), dans laquelle l'actionneur d'élément de verrouillage (130) dans la position rétractée bloque un déplacement du premier raccord de barre de verrouillage (120) vers la seconde position, dans laquelle la zone de blocage, lorsque l'actionneur d'élément de verrouillage est en position active, permet un déplacement du premier raccord de barre de verrouillage de la première position à la seconde position, **caractérisée en ce que**
la surface de blocage de l'actionneur d'élément de verrouillage libère un espace de déplacement pour le premier raccord de barre de verrouillage par le déplacement de l'actionneur d'élément de verrouillage de la position rétractée dans la position active.

2. Contre-serrure (100) selon la revendication 1,
**caractérisée,**
**en ce que** l'actionneur d'élément de verrouillage (130) et le premier raccord de barre de verrouillage (120) sont espacés l'un de l'autre pendant le déplacement du raccord de barre de verrouillage (120) de la première position à la seconde position, en particulier que l'actionneur d'élément de verrouillage (130) comprend une surface d'appui (136) pour le guidage du coulisseau (160), dans laquelle la surface d'appui (136) de l'actionneur d'élément de verrouillage (130) est conçue de sorte que l'actionneur d'élément de verrouillage (130) et le raccord de barre de verrouillage (120) soient espacés pendant le déplacement du raccord de barre de verrouillage (120).

3. Contre-serrure (100) selon l'une quelconque des revendications précédentes,
**caractérisée,**
**en ce que** le coulisseau (160) est relié avec jeu au raccord de barre de verrouillage (120), en particulier que le raccord de barre de verrouillage (120) repose sur une saillie du coulisseau (160), dans laquelle en particulier le coulisseau (160) déplace d'abord l'actionneur d'élément de verrouillage (130), avant que le coulisseau (160) déplace le raccord de barre de verrouillage (120).

4. Contre-serrure (100) selon l'une quelconque des revendications précédentes,
**caractérisée,**
**en ce que** le coulisseau (160) peut être déplacé d'une première position, dans laquelle le raccord de barre de verrouillage (120) est dans la première position, dans une seconde position, dans laquelle le raccord de barre de verrouillage (120) est dans la seconde position, dans laquelle, de préférence, la contre-serrure (100) comprend un ressort de contre-serrure (180), qui sollicite le coulisseau (160) dans la première position, dans laquelle le ressort de contre-serrure (180) vient en prise de manière particulièrement préférée avec le raccord de barre de verrouillage (120).

5. Contre-serrure (100) selon l'une quelconque des revendications précédentes,
**caractérisée,**
**en ce que** la contre-serrure (100) comprend un second raccord de barre de verrouillage (120), dans laquelle le deuxième raccord de barre de verrouillage (120) est relié au coulisseau (160) par le biais d'un levier (150).

6. Contre-serrure (100) selon l'une quelconque des revendications précédentes,
**caractérisée,**
**en ce que** la contre-serrure (100) comprend un actionneur de contre-serrure électromécanique (142) et un élément d'actionnement (141), dans laquelle le premier et/ou le second raccord de barre de verrouillage (120) peut être déplacé au moyen de l'élément d'actionnement (141) par le biais du coulisseau (160), dans laquelle le premier et/ou le second raccord de barre de verrouillage (120) peut être déplacé au moyen de l'actionneur de contre-serrure (142) par le biais du coulisseau (160), dans laquelle le coulisseau (160) peut être dégagé du raccordement actif avec l'actionneur de contre-serrure (142) en actionnant l'élément d'actionnement (141).

7. Contre-serrure (100) selon la revendication 6,
**caractérisée,**
**en ce que** l'actionneur électromécanique de contre-serrure (142) est agencé dans le boîtier de contre-serrure (170).

8. Contre-serrure (100) selon la revendication 6 ou 7,
**caractérisée,**
**en ce que** l'actionneur de contre-serrure (142) peut être relié activement au coulisseau (160) par l'intermédiaire d'un engrenage de contre-serrure (200), dans laquelle lorsque l'actionneur de contre-serrure (142) est dans un état de repos, l'engrenage de contre-serrure (200) n'est pas relié activement au coulisseau (160), dans laquelle en particulier l'engrenage de contre-serrure (200) est dans une position de repos.

9. Contre-serrure (100) selon la revendication 8,
**caractérisée,**
**en ce qu'**à l'état de repos de l'actionneur de contre-serrure (142), le coulisseau (160) peut être déplacé d'une première position à une seconde position ou de la seconde position à la première position sans déplacement de l'engrenage de contre-serrure ( 200).

10. Contre-serrure (100) selon la revendication 8 ou 9,
**caractérisée,**
**en ce que** l'engrenage de contre-serrure (200) comprend une came (201), dans laquelle, lorsque l'actionneur de contre-serrure (142) est lié activement avec le coulisseau (160), l'engrenage de contre-serrure (200) avec la came (201) repose sur le coulisseau (160), dans laquelle en particulier le coulisseau (160) comprend une première saillie (191), sur laquelle vient s'appuyer la came (201).

11. Contre-serrure (100) selon l'une quelconque des revendications 6 à 10,
**caractérisée,**
**en ce que** l'élément d'actionnement (141) est dégagé du raccordement actif avec le coulisseau (160) en actionnant l'actionneur de contre-serrure (142), en particulier que l'élément d'actionnement (141) repose sur le coulisseau (160), de manière particulièrement préférée sur une seconde saillie (192) du coulisseau (160).

12. Contre-serrure (100) selon l'une quelconque des revendications précédentes,
**caractérisée,**
**en ce que** le coulisseau (160) est en contact direct avec l'actionneur d'élément de verrouillage (130) et/ou le premier raccord de barre de verrouillage (120), en particulier que l'actionneur d'élément de verrouillage (130) peut être déplacé au moyen du coulisseau (160), dans laquelle l'actionneur d'élément de verrouillage (130) est guidé de force par le coulisseau (160), en particulier par le biais d'une coulisse (195).

13. Contre-serrure (100) selon l'une quelconque des revendications précédentes,
**caractérisée,**
**en ce que** le coulisseau (160) est guidé de force sur le boîtier de contre-serrure (170), dans laquelle le coulisseau (160) est guidé de force au moins deux fois, en particulier que le coulisseau (160) présente au moins un trou oblong (194), de préférence plusieurs trous oblongs (194) pour le guidage, dans laquelle en particulier, un point de pivot (152) du levier (150) sert également d'élément de guidage pour le coulisseau (160), dans laquelle en particulier le point de pivot (152) vient en prise dans un trou oblong (194) du coulisseau (160).

14. Contre-serrure (100) selon l'une quelconque des revendications précédentes,
**caractérisée,**
**en ce que** le boîtier de contre-serrure (170) comprend des percées pour la fixation de ferrures standard, dans laquelle un passage (173) est contigu à une percée et le au moins un passage (173) est agencé dans un évidement ou un trou oblong (194) du coulisseau (160), dans laquelle en particulier le passage (173) peut servir de guidage du coulisseau (160).
